# EUROPÄISCHE PATENTSCHRIFT

(11) **EP 1 203 745 B1**
(45) Veröffentlichungstag und Bekanntmachung des Hinweises auf die Patenterteilung: **20.07.2005**
(21) Anmeldenummer: 01125216.0
(22) Anmeldetag: 24.10.2001
(51) Int. Cl.: B66F 9/075, B66F 9/24, B66F 9/14

(54) **Flurförderzeug mit einem Hubgerüst und einer zusätzlichen Bewegungsvorrichtung für ein Lastaufnahmemittel**
Industrial truck with a mast and an additional moving device for a load receiving means
Chariot de manutention avec un mât et un dispositif de déplacement supplémentaire pour un moyen de support de charge

(30) Priorität: 04.11.2000 DE 10054789
(43) Veröffentlichungstag der Anmeldung: 08.05.2002
(73) Patentinhaber: STILL WAGNER GmbH & Co KG, 72766 Reutlingen-Mittelstadt (DE)
(72) Erfinder: Barth, Volker, Dipl.-Ing., 72584 Hülben (DE); Lauxmann, Siegfried, 72574 Bad Urach-Wittingen (DE); Bez, Rolf, Dipl.-Ing., 72555 Metzingen-Glems (DE); Greiner, Jürgen, Dipl.-Ing., 72768 Reutlingen (DE)
(74) Vertreter: Lang, Michael (DE)

(56) Entgegenhaltungen:
- EP-A- 0 343 839
- EP-A- 0 814 051
- WO-A-99/16698
- DE-A- 19 731 687
- GB-A- 2 099 184
- US-A- 5 091 685

## Beschreibung

Die Erfindung betrifft ein Flurförderzeug mit einem Hubgerüst, einem Lastaufnahmemittel und einer Bewegungsvorrichtung für das Lastaufnahmemittel, wobei die Bewegungsvorrichtung gemeinsam mit dem Lastaufnahmemittel mittels des Hubgerüsts anhebbar ist und das Lastaufnahmemittel mittels der Bewegungsvorrichtung relativ zu dem Hubgerüst bewegbar ist, wobei die Bewegungsvorrichtung aufweist:
- eine Schubvorrichtung, mit der das Lastaufnahmemittel in im Wesentlichen horizontaler Richtung, vorzugsweise in Seitenrichtung des Flurförderzeugs verschiebbar ist, und/oder
- eine Schwenkvorrichtung, mit der das Lastaufnahmemittel um eine im Wesentlichen vertikale Achse schwenkbar ist.

Flurförderzeuge der genannten Art sind häufig als Hochregalstapler oder Hochregalkommissionierer ausgeführt. Das häufig als Gabel ausgeführte Lastaufnahmemittel kann hierbei mittels einer Bewegungsvorrichtung relativ zu dem Hubgerüst bewegt werden. Als Bewegungsvorrichtung können eine Schubvorrichtung zum horizontalen Verschieben des Lastaufnahmemittels, eine Schwenkvorrichtung oder eine kombinierte Schwenkschubvorrichtung verwendet werden. Insbesondere bei Flurförderzeugen mit einem anhebbaren Fahrerstand ist es bekannt, zusätzlich eine Zusatzhubvorrichtung zu vorzusehen, mit welcher das Lastaufnahmemittel relativ zu dem Fahrerstand und dem Hubgerüst anhebbar ist. Ein derartiges Flurförderzeug ist beispielsweise aus der DE-A-197 31 687 bekannt, welches dem Oberbegriff des unabhängigen Anspruch 1 entspricht.

Das Lastaufnahmemittel kann gemeinsam mit der mindestens einen Bewegungsvorrichtung und dem gegebenenfalls vorhandenen anhebbaren Fahrerstand mittels des Hubgerüsts angehoben werden. Insbesondere bei weit ausgefahrenem Hubgerüst können die bei einem Bewegen der Last durch die Bewegungsvorrichtung auftretenden Massenkräfte zu einer elastischen Verformung und einem Schwingen des Hubgerüsts führen. Um ein solches Verformen des Hubgerüsts zu reduzieren, ist es bekannt, ab einer vorgegebenen Hubhöhe des Hubgerüsts die maximale Bewegungsgeschwindigkeit einer Seitenschubvorrichtung und einer Schwenkvorrichtung herabzusetzen. Durch dieses stufenweise Herabsetzen der Bewegungsgeschwindigkeit können elastische Verformungen und Schwingungen des Hubgerüsts teilweise vermieden werden. Das Herabsetzen der Bewegungsgeschwindigkeit führt jedoch auch zu einer Verminderung der mit dem Flurförderzeug erzielbaren Warenumschlagleistung.

Der Erfindung liegt daher die Aufgabe zugrunde, ein Flurförderzeug der eingangs genannten Art zur Verfügung zu stellen, bei dem bei hoher Warenumschlagleistung die im Betrieb auftretende elastische Verformung des Hubgerüsts weiter vermindert ist.

Diese Aufgabe wird erfindungsgemäß dadurch gelöst, dass eine elektronische Steuerung für die Bewegungsvorrichtung derart ausgeführt ist, dass die Beschleunigung und/oder die Geschwindigkeit mindestens einer mittels der Bewegungsvorrichtung erzeugbaren Bewegung des Lastaufnahmemittels in Abhängigkeit von mindestens einem Betriebsparameter des Flurförderzeugs beeinflussbar ist, wobei der Betriebsparameter von der aktuellen Hubhöhe des Hubgerüsts gebildet ist und zumindest annähernd stufenlos erfasst wird. Die stufenlose Erfassung des Betriebsparameters ermöglicht es, die Beschleunigung und/oder die Geschwindigkeit der Bewegungsvorrichtung ebenfalls annähernd stufenlos zu variieren. Eine elektronische Steuerung verarbeitet den Betriebsparameter und erzeugt hieraus ebenfalls stufenlos eine für die Geschwindigkeit oder Beschleunigung des Lastaufnahmemittels maßgebliche Einflussgröße. Mögliche Einflussgrößen sind beispielsweise die mit der Bewegungsvorrichtung erzeugbare Maximalgeschwindigkeit oder Maximalbeschleunigung des Lastaufnahmemittels. Für die vorliegende Anwendung als stufenlos anzusehen ist beispielsweise auch die Parametererfassung mittels eines Inkrementalgebers. Der Begriff "Beschleunigung" umfasst im vorliegenden Zusammenhang auch eine während des Abbremsens des Lastaufnahmemittels auftretende Bremsbeschleunigung. Besonders wirkungsvoll ist der Einsatz der Erfindung, wenn die Bewegungsvorrichtung eine Schubvorrichtung aufweist, mit der das Lastaufnahmemittel in im Wesentlichen horizontaler Richtung, vorzugsweise in Seitenrichtung des Flurförderzeugs verschiebbar ist. Hierdurch kann insbesondere ein Schwingen des Hubgerüsts in seitlicher Richtung des Flurförderzeugs verringert werden. Mit ebenso vorteilhafter Wirkung ist die Erfindung einsetzbar, wenn die Bewegungsvorrichtung eine Schwenkvorrichtung aufweist, mit der das Lastaufnahmemittel um eine im Wesentlichen vertikale Achse schwenkbar ist. Insbesondere Torsionsschwingungen des Hubgerüsts können hierbei vermindert werden. Der erfindungsgemäß verwendete Betriebsparameter ist von der aktuellen Hubhöhe des Hubgerüsts gebildet. Die Hubhöhe, also die Ausfahrlänge des Hubgerüsts ist maßgeblich für die Steifigkeit und Schwingungsneigung des Hubgerüsts und ist daher für die vorliegende Problemstellung besonders maßgeblich.

Hierbei wird die aktuelle Hubhöhe zumindest annähernd stufenlos erfasst und wird die Beschleunigung und/oder die Geschwindigkeit der mittels der Bewegungsvorrichtung erzeugbaren Bewegung fortlaufend an die aktuelle Hubhöhe angepasst. Das Erfassen der Hubhöhe kann beispielsweise mittels eines Inkrementalgebers oder eines Potentiometers erfolgen, die über ein Reibrad oder einen Seilzug in Abhängigkeit von der Hubhöhe angetrieben werden.

Gemäß einer bevorzugten Ausführungsform ist hierbei die maximale Beschleunigung mindestens einer mittels der Bewegungsvorrichtung erzeugbaren Bewegung des Lastaufnahmemittels in Abhängigkeit von der Hubhöhe derart beeinflussbar ist, dass bei geringer Hubhöhe eine stärkere Beschleunigung möglich ist, als bei großer Hubhöhe. Da die wirkenden Massenkräfte direkt von der Beschleunigung des Lastaufnahmemittels abhängen, ist es sinnvoll, bei steigender Hubhöhe die maximale Beschleunigung zu reduzieren. Eine Reduzierung der Maximalgeschwindigkeit der mittels der Bewegungsvorrichtung erzeugbaren Bewegung ist hierbei nicht vorgesehen.

Ein weiterer Betriebsparameter kann von dem Gewicht einer mit dem Lastaufnahmemittel aufgenommenen Last gebildet sein. Das Lastgewicht kann beispielsweise indirekt über den in einem hydraulischen Hubzylinder anstehenden Druck ermittelt werden. Von dem Lastgewicht hängen die bei einer Beschleunigung des Lastaufnahmemittels auf das Hubgerüst wirkenden Kräfte direkt ab.

Das Gewicht der Last wird zumindest annähernd stufenlos erfasst und die Beschleunigung und/oder die Geschwindigkeit der mittels der Bewegungsvorrichtung erzeugbaren Bewegung wird fortlaufend an das aktuelle Gewicht der Last angepasst.

Die maximale Beschleunigung mindestens einer mittels der Bewegungsvorrichtung erzeugbaren Bewegung des Lastaufnahmemittels ist in Abhängigkeit von dem Gewicht der Last derart beeinflussbar, dass bei geringem Gewicht eine stärkere Beschleunigung möglich ist, als bei hohem Gewicht.

Gemäß einer vorteilhaften Weiterbildung der Erfindung ist bei einem verfahrbaren Flurförderzeug, die Beschleunigung und/oder die Geschwindigkeit der Fahrbewegung des Flurförderzeugs in Abhängigkeit von mindestens einem Betriebsparameter des Flurförderzeugs beeinflussbar. Auch ein Beschleunigen oder Abbremsen der Fahrbewegung des gesamten Flurförderzeugs kann Schwingungen des Hubgerüsts erzeugen. Aus diesem Grund kann auch der Fahrantrieb und gegebenenfalls die Fahrbremse des Flurförderzeugs in Abhängigkeit von den oben beschriebenen Betriebsparametern Hubhöhe und Lastgewicht beeinflusst werden.

Vorteilhafterweise wird die maximale Geschwindigkeit der Fahrbewegung in Abhängigkeit von der Hubhöhe derart beeinflussbar ist, dass bei geringer Hubhöhe eine größere Geschwindigkeit möglich ist, als bei großer Hubhöhe.

Gleichzeitig ist die maximale Beschleunigung der Fahrbewegung in Abhängigkeit von der Hubhöhe derart beeinflussbar, dass bei geringer Hubhöhe eine stärkere Beschleunigung möglich ist, als bei großer Hubhöhe. Hierdurch können Schwingungen des Hubgerüsts, die durch die Fahrbewegungen des Flurförderzeugs hervorgerufen werden, verringert werden. Eine Verringerung der Bremsbeschleunigung des Flurförderzeugs ist aus sicherheitstechnischen Überlegungen nur dann möglich, wenn sich dadurch der Bremsweg des Flurförderzeugs nicht verlängert. Aus diesem Grund werden bei steigender Hubhöhe gleichzeitig die Maximalgeschwindigkeit und die Maximalbeschleunigung verringert, so dass der Bremsweg des Flurförderzeugs im Wesentlichen gleich bleibt. Der Begriff "Beschleunigung" bezieht sich hierbei gleichermaßen auf Anfahrvorgänge und auf Bremsvorgänge.

Mit den gleichen Vorteilen ist die maximale Geschwindigkeit der Fahrbewegung in Abhängigkeit von dem Gewicht der Last derart beeinflussbar, dass bei geringem Gewicht eine größere Geschwindigkeit möglich ist, als bei hohem Gewicht.

Gleichermaßen ist die maximale Beschleunigung der Fahrbewegung in Abhängigkeit von dem Gewicht der Last derart beeinflussbar, dass bei geringem Gewicht eine stärkere Beschleunigung möglich ist, als bei hohem Gewicht. Somit erfolgt auch in Abhängigkeit von dem Lastgewicht eine Verringerung der auf das Hubgerüst wirkenden Trägheitskräfte, wobei gleichzeitig der Bremsweg des Flurförderzeugs nahezu unbeeinflusst bleibt.

Weitere Vorteile und Einzelheiten der Erfindung werden anhand des in den schematischen Figuren dargestellten Ausführungsbeispiels näher erläutert. Dabei zeigt
- Figur 1: ein erfindungsgemäßes Flurförderzeug,
- Figur 2: die Geschwindigkeit der Bewegungsvorrichtung über dem Weg,
- Figur 3: die Fahrgeschwindigkeit des Flurförderzeugs über dem Fahrweg.

Figur 1 zeigt als erfindungsgemäßes Flurförderzeug einen Hochregalstapler. Das Flurförderzeug steht mit Rädern 1 auf einer Fahrbahn auf und ist frei verfahrbar. Mittels eines Hubgerüsts 2 kann ein Fahrerstand 3 angehoben werden, an welchem eine Bewegungsvorrichtung 4 mit einem Lastaufnahmemittel 5 befestigt ist. Die mittels des Hubgerüsts erzeugbare Hubbewegung ist mit einem Pfeil 6 verdeutlicht.

Die Bewegungsvorrichtung 4 umfasst eine Seitenschubvorrichtung 8 zum Verschieben des Lastaufnahmemittels 5 in Querrichtung 7 des Flurförderzeugs. An die Seitenschubvorrichtung 8 gekoppelt ist eine Schwenkvorrichtung 9, mit der das Lastaufnahmemittel 5 um eine vertikale Achse 10 geschwenkt werden kann. An die Schwenkvorrichtung 9 ist wiederum eine Zusatzhubvorrichtung 11 gekoppelt, mit der das Lastaufnahmemittel 5 relativ zu dem Fahrerstand 3 und relativ zu dem Hubgerüst 2 in vertikaler Richtung 12 bewegt werden kann.

Figur 2 zeigt die Geschwindigkeit v_{L} der mit der Seitenschubvorrichtung 8 erzeugten Bewegung über dem seitlichen Verschiebungsweg s_{L}. Die durchgezogene Kurve 15 beschreibt den Geschwindigkeitsverlauf bei annähernd vollständig eingefahrenem Hubgerüst 2 und geringem Lastgewicht. Ausgehend von der ersten Endstellung 16 wird hierbei das Lastaufnahmemittel 5 vergleichsweise schnell beschleunigt und kurz vor dem Erreichen der zweiten Endstellung abgebremst, so dass die Seitenschubvorrichtung in der Endstellung 17 zum Stillstand kommt.

Bei weit ausgefahrenem Hubgerüst 2 und großer angehobener Last verläuft die Geschwindigkeit entlang der gestrichelten Kurve 18. Im Vergleich zu der Kurve 15 erfolgt das Beschleunigen im Bereich der Endstellung 16 und das Abbremsen im Bereich der Endstellung 17 wesentlich sanfter. Hierdurch werden die auf das Hubgerüst 2 wirkenden Trägheitskräfte reduziert, obwohl bei beiden Kurven 15, 18 die gleiche Maximalgeschwindigkeit zur Verfügung steht.

Die Maximalbeschleunigung des Lastaufnahmemittels 5 mittels der Seitenschubvorrichtung 8 wird kontinuierlich und stufenlos an die aktuelle Hubhöhe und das aktuelle Lastgewicht angepasst. Vor Erreichen einer Endstellung 16, 17 wird die durch die Seitenschubvorrichtung 8 erzeugte Bewegung durch eine elektronische Steuerung automatisch abgebremst. Eine elektronische Steuerung leitet den Bremsvorgang dabei im Hinblick auf die zur Verfügung stehende Bremsbeschleunigung automatisch zum richtigen Zeitpunkt ein. Zu diesem Zweck wird die Position der Seitenschubvorrichtung 8 kontinuierlich erfasst eine entsprechende Messgröße der elektronischen Steuerung zugeführt. Wenn die Seitenschubvorrichtung 8 durch eine Vorgabe der Bedienperson vor dem Erreichen der Endstellung angehalten werden soll, erfolgt das Abbremsen ebenfalls mit der den aktuellen Betriebsparametern entsprechenden Maximalbeschleunigung.

Der Geschwindigkeit der mit der Schwenkvorrichtung 4 erzeugbaren Schwenkbewegung verläuft ebenfalls entsprechend der Figur 2. Die Steuerung der Geschwindigkeit der Schwenkbewegung erfolgt im vorliegenden Ausführungsbeispiel in jeder Hinsicht analog zu der oben erläuterten Steuerung der Seitenschubbewegung.

Für die Steuerung der mit der Zusatzhubvorrichtung erzeugbaren Bewegung ist im vorliegenden Ausführungsbeispiel keine Abhängigkeit von Betriebsparametern des Flurförderzeugs vorgesehen. Grundsätzlich ist jedoch auch hierfür eine Steuerung analog zu der oben erläuterten Steuerung der Seitenschubbewegung möglich.

In Figur 3 ist der Verlauf der Fahrgeschwindigkeit v_{F} über der Fahrstrecke s_{F} dargestellt. Die durchgezogene Kurve 19 stellt den Geschwindigkeitsverlauf bei geringer Hubhöhe und kleinem Lastgewicht dar. Die gestrichelte Kurve 20 beschreibt den Verlauf der Geschwindigkeit bei großer Hubhöhe und schwerer Last. Zu erkennen ist, dass hier sowohl die Maximalbeschleunigung, als auch die Maximalgeschwindigkeit gegenüber der Kurve 19 reduziert sind. Die maximalen Beschleunigungsbeträge sind auch hier für Anfahrvorgänge und Bremsvorgänge identisch. Aufgrund der stufenlosen Erfassung der Betriebsparameter Hubhöhe und Lastgewicht ist auch bezüglich der Fahrbewegung eine stufenlose Anpassung der Maximalbeschleunigung und Maximalgeschwindigkeit möglich.

## Patentansprüche

1. Flurförderzeug mit einem Hubgerüst (2), einem Lastaufnahmemittel (5) und einer Bewegungsvorrichtung (4) für das Lastaufnahmemittel (5), wobei die Bewegungsvorrichtung (4) gemeinsam mit dem Lastaufnahmemittel (5) mittels des Hubgerüsts (2) anhebbar ist und das Lastaufnahmemittel (5) mittels der Bewegungsvorrichtung (4) relativ zu dem Hubgerüst (2) bewegbar ist, wobei die Bewegungsvorrichtung (4) aufweist:
- eine Schubvorrichtung (8), mit der das Lastaufnahmemittel (5) in im Wesentlichen horizontaler Richtung, vorzugsweise in Seitenrichtung (7) des Flurförderzeugs verschiebbar ist, und/oder
- eine Schwenkvorrichtung (9), mit der das Lastaufnahmemittel (5) um eine im Wesentlichen vertikale Achse (10) schwenkbar ist,
**dadurch gekennzeichnet, dass** eine elektronische Steuerung für die Bewegungsvorrichtung (4) derart ausgeführt ist, dass die Beschleunigung und/oder die Geschwindigkeit (v_{L}) mindestens einer mittels der Bewegungsvorrichtung (4) erzeugbaren Bewegung des Lastaufnahmemittels (5) in Abhängigkeit von mindestens einem Betriebsparameter des Flurförderzeugs beeinflussbar ist, wobei der Betriebsparameter von der aktuellen Hubhöhe des Hubgerüsts (2) gebildet ist und zumindest annähernd stufenlos erfasst wird.

2. Flurförderzeug nach Anspruch 1, **dadurch gekennzeichnet, dass** die aktuelle Hubhöhe zumindest annähernd stufenlos erfasst wird und die Beschleunigung und/oder die Geschwindigkeit (v_{L}) der mittels der Bewegungsvorrichtung (4) erzeugbaren Bewegung fortlaufend an die aktuelle Hubhöhe angepasst wird.

3. Flurförderzeug nach Anspruch 1 oder 2, **dadurch gekennzeichnet, dass** die maximale Beschleunigung mindestens einer mittels der Bewegungsvorrichtung (4) erzeugbaren Bewegung des Lastaufnahmemittels (5) in Abhängigkeit von der Hubhöhe derart beeinflussbar ist, dass bei geringer Hubhöhe eine stärkere Beschleunigung möglich ist, als bei großer Hubhöhe.

4. Flurförderzeug nach einem der Ansprüche 1 bis 3, **dadurch gekennzeichnet, dass** ein Betriebsparameter von dem Gewicht einer mit dem Lastaufnahmemittel (5) aufgenommenen Last gebildet ist.

5. Flurförderzeug nach Anspruch 4, **dadurch gekennzeichnet, dass** das Gewicht der Last zumindest annähernd stufenlos erfasst wird und die Beschleunigung und/oder die Geschwindigkeit der mittels der Bewegungsvorrichtung (4) erzeugbaren Bewegung fortlaufend an das aktuelle Gewicht der Last angepasst wird.

6. Flurförderzeug nach Anspruch 4 oder 5, **dadurch gekennzeichnet, dass** die maximale Beschleunigung mindestens einer mittels der Bewegungsvorrichtung (4) erzeugbaren Bewegung des Lastaufnahmemittels (5) in Abhängigkeit von dem Gewicht der Last derart beeinflussbar ist, dass bei geringem Gewicht eine stärkere Beschleunigung möglich ist, als bei hohem Gewicht.

7. Flurförderzeug nach einem der Ansprüche 1 bis 6, **dadurch gekennzeichnet, dass** das gesamte Flurförderzeug verfahrbar ist, wobei die Beschleunigung und/oder die Geschwindigkeit (v_{F}) der Fahrbewegung des Flurförderzeugs in Abhängigkeit von mindestens einem Betriebsparameter des Flurförderzeugs beeinflussbar ist.

8. Flurförderzeug nach Anspruch 7, **dadurch gekennzeichnet, dass** die maximale Geschwindigkeit der Fahrbewegung in Abhängigkeit von der Hubhöhe derart beeinflussbar ist, dass bei geringer Hubhöhe eine größere Geschwindigkeit möglich ist, als bei großer Hubhöhe.

9. Flurförderzeug nach Anspruch 7 oder 8, **dadurch gekennzeichnet, dass** die maximale Beschleunigung der Fahrbewegung in Abhängigkeit von der Hubhöhe derart beeinflussbar ist, dass bei geringer Hubhöhe eine stärkere Beschleunigung möglich ist, als bei großer Hubhöhe.

10. Flurförderzeug nach einem der Ansprüche 7 bis 9, **dadurch gekennzeichnet, dass** die maximale Geschwindigkeit der Fahrbewegung in Abhängigkeit von dem Gewicht der Last derart beeinflussbar ist, dass bei geringem Gewicht eine größere Geschwindigkeit möglich ist, als bei hohem Gewicht.

11. Flurförderzeug nach einem der Ansprüche 7 bis 10, **dadurch gekennzeichnet, dass** die maximale Beschleunigung der Fahrbewegung in Abhängigkeit von dem Gewicht der Last derart beeinflussbar ist, dass bei geringem Gewicht eine stärkere Beschleunigung möglich ist, als bei hohem Gewicht.

## Claims

1. Industrial truck having a mast (2), a load-bearing means (5) and a movement apparatus (4) for the load-bearing means (5), it being possible for the movement apparatus (4), together with the load-bearing means (5), to be lifted by means of the mast (2) and for the load-bearing means (5) to be moved relative to the mast (2) by means of the movement apparatus (4), the movement apparatus (4) having:
- a pushing apparatus (8), by means of which the load-bearing means (5) can be displaced in the essentially horizontal direction, preferably in the lateral direction (7) of the industrial truck, and/or
- a pivoting apparatus (9), by means of which the load-bearing means (5) can be pivoted about an essentially vertical axis (10),
**characterized in that** an electronic controller for the movement apparatus (4) is designed such that the acceleration and/or the speed (v_{L}) of at least one movement, which can be produced by means of the movement apparatus (4), of the load-bearing means (5) can be influenced depending on at least one operational parameter of the industrial truck, the operational parameter being formed by the current lifting height of the mast (2) and being detected in an at least approximately stepless manner.

2. Industrial truck according to Claim 1, **characterized in that** the current lifting height is detected in an at least approximately stepless manner, and the acceleration and/or the speed (v_{L}) of the movement, which can be produced by means of the movement apparatus (4), is continuously matched to the current lifting height.

3. Industrial truck according to Claim 1 or 2, **characterized in that** the maximum acceleration of at least one movement, which can be produced by means of the movement apparatus (4), of the load-bearing means (5) can be influenced depending on the lifting height such that, at a low lifting height, greater acceleration is possible than at a high lifting height.

4. Industrial truck according to one of Claims 1 to 3, **characterized in that** an operational parameter is formed by the weight of a load borne by the load-bearing means (5).

5. Industrial truck according to Claim 4, **characterized in that** the weight of the load is detected in an at least approximately stepless manner, and the acceleration and/or the speed of the movement, which can be produced by means of the movement apparatus (4), is continuously matched to the current weight of the load.

6. Industrial truck according to Claim 4 or 5, **characterized in that** the maximum acceleration of at least one movement, which can be produced by means of the movement apparatus (4), of the load-bearing means (5) can be influenced depending on the weight of the load such that, at a low weight, greater acceleration is possible than at a high weight.

7. Industrial truck according to one of Claims 1 to 6, **characterized in that** the entire industrial truck can be driven, it being possible for the acceleration and/or the speed (v_{F}) of the driven movement of the industrial truck to be influenced depending on at least one operational parameter of the industrial truck.

8. Industrial truck according to Claim 7, **characterized in that** the maximum speed of the driven movement can be influenced depending on the lifting height such that, at a low lifting height, a greater speed is possible than at a high lifting height.

9. Industrial truck according to Claim 7 or 8, **characterized in that** the maximum acceleration of the driven movement can be influenced depending on the lifting height such that, at a low lifting height, a greater acceleration is possible than at a high lifting height.

10. Industrial truck according to one of Claims 7 to 9, **characterized in that** the maximum speed of the driven movement can be influenced depending on the weight of the load such that, at a low weight, a greater speed is possible than at a high weight.

11. Industrial truck according to one of Claims 7 to 10, **characterized in that** the maximum acceleration of the driven movement can be influenced depending on the weight of the load such that, at a low weight, a greater acceleration is possible than at a high weight.

## Revendications

1. Chariot de manutention avec un mât de levage (2), un moyen de réception de charge (5) et un dispositif de déplacement (4) pour le moyen de réception de charge (5), le dispositif de déplacement (4) pouvant être levé conjointement avec le moyen de réception de charge (5) au moyen du mât de levage (2) et le moyen de réception de charge (5) pouvant être déplacé à l'aide du dispositif de déplacement (4) par rapport au mât de levage (2), le dispositif de déplacement (4) comprenant :
- un dispositif de commande (8) avec lequel le moyen de réception de charge (5) peut être déplacé essentiellement dans la direction horizontale, de préférence dans la direction latérale (7) du chariot de manutention, et/ou
- un dispositif de pivotement (9) avec lequel le moyen de réception de charge (5) peut être pivoté autour d'un axe essentiellement vertical (10),
**caractérisé en ce qu'**une commande électronique pour le dispositif de déplacement (4) est réalisée de telle sorte que l'accélération et/ou la vitesse (v_{L}) d'un déplacement du moyen de réception de charge (5) pouvant être obtenu à l'aide du dispositif de déplacement (4) puissent être influencées en fonction d'au moins un paramètre de fonctionnement du chariot de manutention, le paramètre de fonctionnement étant constitué par la hauteur de levage effective du mât de levage (2) et étant détecté de manière au moins approximativement continue.

2. Chariot de manutention selon la revendication 1, **caractérisé en ce que** la hauteur de levage effective est détectée de manière au moins approximativement continue et l'accélération et/ou la vitesse (v_{L}) du déplacement pouvant être produit à l'aide du dispositif de déplacement (4) sont adaptées en continu à la hauteur de levage effective.

3. Chariot de manutention selon la revendication 1 ou 2, **caractérisé en ce que** l'accélération maximale d'au moins un déplacement du moyen de réception de charge (5) pouvant être produit à l'aide du dispositif de déplacement (4) peut être influencée en fonction de la hauteur de levage de telle sorte que pour une hauteur de levage faible, on puisse avoir une accélération plus importante que pour une grande hauteur de levage.

4. Chariot de manutention selon l'une quelconque des revendications 1 à 3, **caractérisé en ce qu'**un paramètre de fonctionnement est constitué par le poids d'une charge reçue sur le moyen de réception de charge (5).

5. Chariot de manutention selon la revendication 4, **caractérisé en ce que** le poids de la charge est détecté de manière approximativement continue et l'accélération et/ou la vitesse du déplacement pouvant être produit à l'aide du dispositif de déplacement (4) sont adaptées en continu au poids effectif de la charge.

6. Chariot de manutention selon la revendication 4 ou 5, **caractérisé en ce que** l'accélération maximale d'au moins un déplacement du moyen de réception de charge (5) pouvant être produit à l'aide du dispositif de déplacement (4) peut être influencée en fonction du poids de la charge de telle sorte que pour un faible poids, on puisse avoir une accélération plus importante que pour un poids élevé.

7. Chariot de manutention selon l'une quelconque des revendications 1 à 6, **caractérisé en ce que** l'ensemble du chariot de manutention peut être déplacé, l'accélération et/ou la vitesse (v_{F}) du déplacement de conduite du chariot de manutention pouvant être influencées en fonction d'au moins un paramètre de fonctionnement du chariot de manutention.

8. Chariot de manutention selon la revendication 7, **caractérisé en ce que** la vitesse maximale du déplacement de conduite peut être influencée en fonction de la hauteur de levage de telle sorte que pour une faible hauteur de levage, on puisse avoir une vitesse plus importante que pour une grande hauteur de levage.

9. Chariot de manutention selon la revendication 7 ou 8, **caractérisé en ce que** l'accélération maximale du déplacement de conduite peut être influencée en fonction de la hauteur de levage de telle sorte que pour une faible hauteur de levage, on puisse avoir une accélération plus importante que pour une grande hauteur de levage.

10. Chariot de manutention selon l'une quelconque des revendications 7 à 9, **caractérisé en ce que** la vitesse maximale du déplacement de conduite peut être influencée en fonction du poids de la charge de telle sorte que pour un faible poids, on puisse avoir une vitesse plus importante que pour un poids élevé.

11. Chariot de manutention selon l'une quelconque des revendications 7 à 10, **caractérisé en ce que** l'accélération maximale du déplacement de conduite peut être influencée en fonction du poids de la charge de telle sorte que pour un faible poids, on puisse avoir une accélération plus importante que pour un poids élevé.
